# FASCICULE DE BREVET EUROPEEN

(11) **EP 0 916 010 B1**
(45) Date de publication et mention de la délivrance du brevet: **10.07.2002**
(21) Numéro de dépôt: 97935659.9
(22) Date de dépôt: 30.07.1997
(51) Int. Cl.: E04B 2/74

(54) **MODULE DE CLOISONNEMENT, DISPOSITIF D'ASSEMBLAGE DE TELS MODULES, ET PROCEDE DE MONTAGE S'Y RAPPORTANT**
TRENNWANDMODUL, VORRICHTUNG ZUM MONTIEREN SOLCHER MODULE UND DIESBEZÜGLICHES VERFAHREN
PARTITIONING MODULE, DEVICE FOR ASSEMBLING SUCH MODULES, AND RELATED METHOD FOR MOUNTING

(30) Priorité: 30.07.1996 FR 9609555
(43) Date de publication de la demande: 19.05.1999
(73) Titulaire: MECANOBLOC (Société Anonyme), F-91410 Dourdan (FR)
(72) Inventeur: CHAUDRON, Jean-Paul, F-91530 Saint Chéron (FR)
(74) Mandataire: Pontet, Bernard
(86) Numéro de dépôt international: FR9701425
(87) Numéro de publication internationale: WO9804789

(56) Documents cités:
- EP-A- 0 004 005
- DE-A- 2 802 151
- US-A- 3 913 292

## Description

La présente invention concerne un module de cloisonnement ainsi qu'un dispositif d'assemblage de tels modules, dans le domaine des cloisons modulaires. Elle vise également un procédé de montage de cloison mettant en oeuvre ce dispositif.

Il est très fréquent d'utiliser des cloisons modulaires démontables pour séparer deux espaces voisins à l'intérieur d'un bâtiment, notamment à usage professionnel.

Ces cloisons sont composées de modules adjacents, très souvent identiques les uns aux autres, qui sont assemblés entre eux. Généralement les modules sont des panneaux présentant une hauteur sensiblement égale à celle des espaces (pièces d'habitation, locaux professionnels,..) que l'on souhaite séparer, et une largeur permettant leur manipulation aisée par une seule personne. Certains d'entre eux sont prévus en modules munis d'un ouvrant tel que portes ou en cloisons vitrées.

On connaît déjà dans l'art antérieur, par exemple dans le EP-0 004 005, des dispositifs d'assemblage de cloisons modulaires. Mais ceux-ci mettent en oeuvre notamment des poteaux pour l'assemblage et le guidage mutuel des panneaux adjacents. Les poteaux servent à renforcer la cloison à l'égard des flexions selon un axe horizontal, et/ou à éviter la perméabilité phonique, thermique et/ou optique directe entre les modules successifs; et/ou à maintenir les panneaux adjacents strictement coplanaires. Le montage des cloisons connues mettant en oeuvre des poteaux est relativement long et complexe. Le volume des éléments à amener sur chantier, l'encombrement du chantier, et le coût total de la cloison posée sont importants.

Le même EP-0 004 005 décrit un mode de réalisation d'une cloison double sans poteaux, illustré à sa figure 3. Chaque demi-cloison est constituée d'éléments réalisés en bois, renforcés localement par une armature métallique, qui sont directement assemblés entre eux au moyen d'un dispositif d'encliquetage. Ce mode de réalisation présente des inconvénients, notamment en ce qui concerne la fabrication de ces éléments composites qui est longue et coûteuse. Le démontage de la cloison nécessite d'utiliser un instrument tel qu'un tournevis ou une spatule pour désengager deux éléments adjacents encliquetés. De plus, une cloison en bois présente de médiocres propriétés de résistance au feu.

On connaît encore d'après le DE 28 02 151 un dispositif de cloisonnement simple paroi dont chaque module comprend deux coques ayant chacune un profil horizontal en U, montées en opposition. Le long de chaque bord latéral du module, deux ailes constituées chacune par une branche de l'un des U, se chevauchent en formant entre elles une sorte de pince élastique. En plus, ces ailes ont un profil ondulé. Pour l'assemblage des bords latéraux adjacents de deux modules voisins, l'aile la plus extérieure de la pince de chaque module est prise dans la pince de l'autre module. Il en résulte un accrochage empêchant les deux modules de s'écarter l'un de l'autre le long du plan de cloisonnement, et le profil ondulé des ailes produit un interengagement empêchant chaque module de s'écarter du plan de cloisonnement. Pour le montage d'un module, on engage le bord supérieur du module dans une lisse haute, puis on rabat le bord inférieur du module dans le plan de cloisonnement, ce qui produit à la fois l'accrochage et l'interengagement précités avec le ou les modules voisins déjà installés, puis on laisse tomber le module dans la lisse basse. Cette structure nécessite deux coques pour chaque module, et une grande précision de fabrication pour que les pinces fonctionnent correctement. Malgré cela, les efforts de frottement lors du montage sont élevés et rendent l'installation laborieuse.

Le but de l'invention est de proposer un système de cloisonnement ne présentant pas les inconvénients inhérents aux dispositifs de l'art antérieur.

Suivant l'invention, le module pour cloison modulaire comprend les caractéristiques de la revendication 1.

De préférence, la coque extérieure du module est réalisée à partir d'une unique plaque de tôle poinçonnée et pliée.

L'invention concerne aussi un dispositif d'assemblage comprenant des modules selon l'une quelconque des revendications 1 à 7 pour réaliser une cloison double sans poteaux, conformément au but précédemment énoncé.

Suivant l'invention, le dispositif d'assemblage comprenant des modules selon l'une quelconque des revendications 1 à 7 destiné à assembler entre eux un premier et un second modules de cloisonnement adjacents pour constituer au moins une partie d'une paroi d'une cloison modulaire à double paroi, comprenant des premiers moyens d'assemblage situés sur le premier desdits modules, capables de coopérer directement avec des seconds moyens d'assemblage situés sur le second desdits modules, pour former entre lesdits modules une liaison mécanique s'opposant à un déplacement relatif des deux modules transversalement à leur propre plan, est caractérisé en ce que lesdits premiers et seconds moyens d'assemblage, portés respectivement par les bandes latérales en regard desdits modules adjacents, sont conçus pour lier mécaniquement les deux modules montés avec leurs façades d'un même côté.

Un autre but de l'invention est de réaliser un assemblage de modules qui ne laisse pas filtrer la lumière entre deux modules adjacents.

Avantageusement, les premiers et les seconds moyens d'assemblage comprennent des conformations sensiblement complémentaires sur au moins une partie de la tranche latérale de chacun desdits modules respectivement, ces deux conformations s'emboîtant mutuellement pour réaliser une liaison jointive entre lesdits modules.

Un autre but de l'invention est de réaliser un assemblage de modules qui garantisse un aspect visuel de qualité pour l'ensemble de la cloison : on souhaite que la surface de la cloison soit uniforme et ne présente pas d'aspérités ou de reliefs à la jonction entre deux modules.

Suivant une variante particulièrement avantageuse, combinable avec les précédents, lesdites conformations d'emboîtement mutuel réalisent un alignement mutuel desdits modules sensiblement dans un même plan.

Ces conformations permettent le centrage des deux modules adjacents suivant leur direction transversale commune. On peut leur donner une forme qui permette l'encliquetage mutuel des deux modules.

Un autre but de l'invention est de réaliser un assemblage de modules qui augmente la durée de résistance à la chaleur de la cloison.

Suivant une autre variante particulièrement avantageuse, combinable avec les précédents, les premiers moyens d'assemblage présentent au moins un premier moyen d'accrochage et les seconds moyens d'assemblage présentent au moins un second moyen d'accrochage capable de coopérer avec le premier moyen d'accrochage pour réaliser un accrochage des deux modules adjacents en position installée de la cloison. Il est préféré que les moyens d'accrochage soient agencés pour empêcher les modules adjacents de s'écarter horizontalement l'un de l'autre, parallèlement à leur propre plan.

Un tel accrochage des modules les uns aux autres maintient à une faible valeur optimale le jeu entre deux modules et renforce l'action coupe-feu de la cloison en cas d'incendie, en retardant sa déformation et l'apparition de passages pour les flammes et fumées entre les modules.

Suivant un autre aspect de l'invention, le procédé pour monter une cloison modulaire, dans lequel, après avoir mis en place un premier module de cloisonnement entre des lisses haute et basse, on mène les étapes suivantes:
- on présente un second module identique au module déjà mis en place, les deux modules étant disposés selon la même orientation;
- on réalise par déplacement du second module vers le haut un interengagement entre le bord supérieur du second module et la lisse haute;
- on rabat le bord inférieur du second module au-dessus de la lisse basse; et
- on provoque une retombée du second module jusqu'à ce qu'il repose sur la lisse basse, avec interpénétration du second module et de la lisse basse,
et dans lequel on combine avec lesdites étapes au moins une opération d'interengagement direct entre les tranches adjacentes du premier (90, 93) et du second (92) modules, caractérisé en ce que la position haute du second module (92) après rabattement du bord inférieur du second module et interengagement des tranches adjacentes du premier et du second modules, produit simultanément un alignement entre des moyens d'accrochage mutuel (31, 32) prévus sur la tranche des premier et second modules, à la suite de quoi la retombée du second module (92) provoque simultanément l'interpénétration des moyens d'accrochage (31, 32).

Il a été trouvé selon l'invention que les mouvements de mise en place du second module relativement aux lisses haute et basse pourraient au moins en partie accompagner, ou même constituer simultanément, des mouvements d'interengagement du second module avec au moins un premier module déjà installé à côté de l'emplacement du second module. Ainsi, un mouvement du second module selon une direction transversale à son propre plan jusque dans le plan de cloisonnement, peut constituer simultanément un mouvement d'encliquetage du second module relativement au premier module. Et/ou un mouvement de descente du second module jusqu'à une position installée à côté du premier module peut constituer simultanément un mouvement d'accrochage mutuel entre les tranches adjacentes du second module et d'au moins un premier module.

D'autres particularités et avantages de l'invention apparaîtront encore dans la description ci-après d'un mode de réalisation préféré, et d'une variante d'exécution donné à titre d'exemple non-limitatif. Aux dessins annexés:
- la figure 1 montre le schéma de principe d'une cloison modulaire double, en coupe selon un plan horizontal;
- les figures 2 à 4 montrent une coque extérieure de module, en coupe selon un plan horizontal, en coupe selon un plan vertical, et en perspective respectivement;
- la figure 5 montre en coupe verticale les liaisons supérieure et inférieure d'un module respectivement avec le plafond et avec le sol;
- la figure 6 montre en coupe horizontale la liaison latérale des modules avec le mur;
- les figures 7 et 8 montrent les moyens d'assemblage d'un dispositif d'assemblage de deux modules;
- la figure 9 illustre en coupe horizontale l'opération d'encliquetage de modules;
- les figures 10 et 11 illustrent en perspective deux modes d'accrochage de deux modules;
- la figure 12 visualise en double perspective l'encliquetage et l'accrochage d'un module;
- la figure 13 illustre en coupe horizontale l'état assemblé de deux modules adjacents;
- la figure 14 illustre l'obtention d'un module par découpage et pliage d'une plaque initiale; et
- les figures 15, 16, 17, 18 sont analogues respectivement aux figures 2, 7, 8, 9 pour une variante d'exécution.

La cloison modulaire double représentée à la figure 1 sépare deux espaces 2 et 3 d'un bâtiment. Chacune de ses extrémités est liée à un mur ou à une autre cloison 4 par l'intermédiaire d'un guide d'extrémité 6.

La cloison double 1 est constituée de deux parois parallèles 7 séparées par un intervalle 8, utilisable pour le passage de câbles électriques et analogues. Chaque paroi 7 est composée de modules 9 selon l'invention assemblés entre eux par un dispositif d'assemblage 10 selon l'invention.

Chaque module comprend une structure creuse ou coque extérieure 12 ayant un profil horizontal (figures 2 et 4) ouvert, sensiblement rectangulaire, en forme de "C". Le grand côté fermé 13 du "C rectangulaire" correspond à une façade du module 9, opposée à l'intervalle 8 de la figure 1. Le grand côté ouvert 14 du "C rectangulaire" correspond à la face non visible ou face arrière du module 9, adjacente en service à l'intervalle 8. Les petits côtés du "C rectangulaire" correspondent aux tranches latérales 16 et 17 du module 9.

Chaque petit côté du "C" constitue une bande latérale de la coque extérieure 12, et forme une tranche latérale du module 9. Chaque bande latérale se prolonge vers l'ouverture 14 du "C" et parallèlement à la façade du module par un rabat, les deux rabats et l'ouverture 13 formant la face arrière du module. Chaque bande latérale et son rabat associé forment ensemble une aile sensiblement élastique en flexion par rapport à la façade du module.

Comme le montrent les figure 3 et 4, la coque 12 présente en partie supérieure deux fentes 21 alignées qui partent du sommet des tranches latérales 16 et 17. Les fentes 21 sont prévues pour la liaison du module 9 avec une lisse haute 112 (figure 5). En partie inférieure, les tranches latérales 16 et 17 présentent deux encoches 22 prévues pour la liaison du module 9 avec une lisse basse 114. La façade 13 présente un rebord supérieur 213 qui est suffisamment court pour ne pas couvrir les fentes 21, et qui contribue à une bonne tenue de la liaison entre le module et la lisse haute 112, et lui confère un aspect régulier. Elle présente également un rebord inférieur 313 conformé en rainure s'ouvrant vers le bas en alignement avec les encoches 22. Ce rebord 313 présente les mêmes avantages vis à vis de la lisse basse 114 que le rebord 213 vis à vis de la lisse haute 112. Il a aussi pour fonction la stabilité du module 9 pour une répartition du poids du module sur toute sa surface de contact avec la lisse basse 114.

Dans le cas d'une cloison double représentée à la figure 5, les lisses haute 112 et basse 114 maintiennent simultanément les deux parois 7 qui se font face, séparées par l'intervalle 8.

La lisse basse 114 comprend un socle 24 profilé en forme générale de "U" ouvert vers le haut, un support 25 profilé en forme de "OMEGA" inversé, coiffant de manière verticalement coulissante les branches du "U", et un ensemble de cales 26 placées entre le fond du socle 24 et le fond du support 25 pour régler la hauteur relative des éléments 24 et 25. Les rainures définies par les rebords 313 des modules de chaque paroi 7 reposent sur l'un respectif des sommets arrondis du support 25. Ceci positionne en hauteur les modules, et empêche la base des modules de se déplacer transversalement au plan des modules.

La lisse haute 112 présente un profil transversal en forme générale de "U" ouvert vers le bas. Chaque branche du "U" est introduite dans les fentes 21 des modules de l'une respective des parois 7. Ceci empêche le sommet des modules de se déplacer transversalement au plan des modules. Des joints élastiques réglables 23 suppriment le jeu latéral des branches du "U" dans les fentes 21 et améliorent l'étanchéité phonique et thermique.

Pour mettre en place un module, on engage d'abord l'aile correspondante de la lisse haute 112 dans les fentes 21, on soulève le module au-delà de la position normale (module central à la figure 12), on rabat la base du module pour l'amener au-dessus de la lisse basse comme le montrent les flèches à droite et gauche du module central à la figure 12, puis on laisse redescendre le module jusqu'à la position installée représentée à la figure 5.

La figure 6 illustre la liaison d'une extrémité latérale de la cloison 1 avec le mur 4. Un guide d'extrémité 6 fixé au mur 4, présente un profil horizontal sensiblement en forme de "U" ouvert latéralement, embrassant simultanément les deux modules d'extrémité 90, 91 de la cloison, séparés par l'intervalle 8. La largeur disponible entre les branches du "U" est sensiblement égale à l'épaisseur totale de la cloison 1.

Avantageusement, chaque module comprend à l'intérieur de sa coque 12 une garniture 27 d'isolation phonique et/ou thermique de la cloison, par exemple une plaque de laine minérale collée. Il en est de même pour les lisses 112 et 114, ainsi que pour le guide d'extrémité 6.

De préférence, les lisses haute 112 et basse 114 et le guide d'extrémité 6 sont réalisés dans un matériau de même nature que les modules, par exemple une tôle métallique.

Suivant une particularité importante de l'invention, les tranches latérales 16 et 17 du module 9 (figure 2) comportent des moyens d'assemblage 18 et 19 respectivement prévus pour assembler directement par leurs tranches latérales respectives le module avec ses modules voisins dans l'une des parois 7 de la figure 1.

Les figures 7 à 11 représentent plus en détail les moyens d'assemblage 18, 19.

Selon le mode de réalisation décrit, ces moyens d'assemblage comprennent des conformations sensiblement complémentaires 28 et 29, ainsi que des moyens d'accrochage 31 et 32. Comme illustré sur la figure 13 lorsqu'on monte les modules, les moyens 18, situés sur un module 90, et comprenant la conformation 28 et le moyen d'accrochage 31, côtoient les moyens 19 du module voisin 92, et comprenant la conformation 29 et le moyen d'accrochage 32. Cette situation est automatiquement réalisée car le haut et le bas des modules sont bien définis par les fentes 21 et respectivement par les encoches 22 et car tous les modules possèdent les moyens 18 d'un côté déterminé, par exemple à gauche dans la représentation de la figure 13, et les moyens 19 de l'autre côté.

Les conformations 28 et 29 (voir figures 7, 8 et 10) présentent chacune quatre zones rectilignes successives 286, 287, 288, 289, et respectivement 296, 297, 298, 299. Sur chaque conformation 28, 29 la première zone 286, 296 est sensiblement perpendiculaire au plan moyen PM du module, la deuxième zone 287, 297 est oblique par rapport à la première zone, les troisièmes 288, 298 et quatrième zones 289, 299 sont respectivement symétriques des deuxième et première zones par rapport au plan moyen du module. La deuxième et la troisième zone définissent ainsi une forme générale de "V" concave pour la conformation 28, et de "V" convexe complémentaire pour la conformation 29.

La figure 11 visualise que les conformations 28 et 29 peuvent être amenées en position d'interemboîtement par mouvement horizontal 190, dans son propre plan, d'un module 90 déjà supporté par les lisses haute 112 et basse 114, vers un module 92 déjà à sa place définitive. Ce mode de montage est possible pour tous les modules d'une cloison sauf le premier (qui bien entendu n'a pas été interengagé avec un autre précédemment monté) et le dernier, qui ne dispose pas de liberté de mouvement horizontal dans son propre plan. La figure 9 illustre le montage du dernier module d'une cloison. La place disponible entre les modules 90 et 93 correspond à l'encombrement du module 92. Cependant, en raison du profil sinueux des tranches 16 et 17 des modules, la largeur totale du module 92 est légèrement supérieure à la distance libre entre les modules 90 et 93 déjà posés. Le montage du module 92 sera possible grâce à une certaine élasticité des modules, en particulier de leur coque 12 (figures 2 à 4), ainsi que de l'isolant 27 (figure 6) éventuellement prévu le long des guides d'extrémité 6. La coque 12 de chaque module présente une élasticité en flexion qui permet aux ailes latérales de fléchir vers l'intérieur de la coque. Cette élasticité, et le profil des conformations d'emboîtement mutuel 28 et 29, autorisent un encliquetage des tranches latérales du module 92 relativement à celles adjacentes des deux modules 90 et 93, déjà en place définitive, par un mouvement 40 du module 92 en direction transversale au plan des modules. Les conformations d'emboîtement présentant un profil en "V" comme il a été dit plus haut, cet encliquetage est réversible, c'est-à-dire qu'un mouvement inverse accompagné d'un effort sensiblement égal permettra d'extraire le module 92 d'entre les modules 90 et 93.

Les premières et quatrièmes zones 286, 289, 296, 299 des profils 28 et 29 servent de faces de guidage à l'engagement, préalablement à l'encliquetage proprement dit.

Toujours selon le mode de réalisation décrit, le dispositif d'assemblage comprend des moyens d'accrochage 31 et 32. Comme illustré sur les figures 10 et 13, le moyen d'accrochage 31 comprend une patte 34 solidaire de la tranche concave 16 de chaque module. La patte 34 prolonge vers l'intérieur de la cloison, c'est-à-dire en direction opposée à la façade 13 du module, la face 286 de la tranche 16, et fait donc saillie dans la partie concave de la tranche 16, au-dessus de la face 287 attenante à la face 286.

Le moyen d'accrochage 32 comprend en orifice 36 formé dans la face 297 de la tranche convexe 17 de chaque module, autrement dit la face qui sera adjacente à la patte 34 du module adjacent dans la cloison terminée.

L'orifice 36 présente un contour définissant un téton 37 dirigé vers l'extérieur de la cloison, donc en sens opposé de la patte 34. La patte 34 se place derrière le téton 37 lorsque les moyens d'accrochage 31 et 32 de deux modules adjacents 92, 93 sont à l'état accroché. Le contour 37 définit encore une ouverture d'échappement 38, 39 de part et d'autre du téton 37.

Les figures 10 et 12 illustrent plus précisément un mode d'assemblage de deux modules 92 et 93 par accrochage, lorsque le module 92 est inséré par encliquetage comme décrit en référence à la figure 9.

Les moyens d'accrochage 31 et 32 du premier et du second modules 92 et 93 passent d'un état mutuel décroché à un état mutuel accroché par le mouvement relatif (flèche 41) d'encliquetage des deux modules 92, 93 orienté perpendiculairement au plan de la cloison.

Au cours du mouvement on s'arrange pour que le module 92 en train d'être inséré soit décalé vers le haut par rapport au module 93.

Ainsi, la patte 36 pénètre dans l'orifice 34 par l'ouverture d'échappement 38 située au-dessus du téton 37. En même temps, de manière représentée à la figure 12, l'ouverture d'échappement inférieure 39 de la tranche 17 du module 92 vient s'enclencher autour de la patte 34 du module 90.

La figure 12 montre également que le décalage en hauteur que le module 92 présente par rapport aux module 90 et 93 correspond à celui nécessaire pour engager le module 92 sur la lisse basse 114. La retombée, déjà décrite, du module 92 sur la lisse basse 114 provoque un mouvement vertical 42 (voir aussi figure 10) qui engage les deux pattes 34 derrière les deux ergots 37.

La figure 13 illustre l'état assemblé de deux modules adjacents 92 et 93, à la fois par emboîtement mutuel et accrochage des modules.

La figure 11 illustre l'accrochage dans le cas où les deux modules à assembler, 90, 92, ne sont pas les derniers de la cloison, comme il a déjà été décrit plus haut en référence à cette figure. Dans ce cas, le mouvement général 190 déjà décrit correspond à un mouvement de préengagement 47 qui est parallèle aux lisses, au lieu du mouvement 41 perpendiculaire au plan de la cloison. Il aboutit donc à l'engagement de la patte 34 dans l'une des ouvertures d'échappement 38 ou 39, selon que c'est l'un ou l'autre des modules 90 et 92 qui est déplacé pour être associé à l'autre. Dans l'exemple décrit, où c'est le module 90 porteur de la patte 34 qui est déplacé vers le module 92, c'est le module 90 qu'on soulève et c'est donc l'ouverture d'échappement supérieure 38 qui reçoit la patte 34. Puis on laisse retomber le module 90 sur la lisse basse (non représentée à la figure 12) pour réaliser le mouvement d'accrochage proprement dit 42.

On peut aussi réaliser la translation 190 avec le module 90 en position basse, puis soulever et laisser retomber le module 90 au moment de le prise de contact entre les deux modules, pour réaliser l'accrochage.

A l'état mutuellement emboîté, les conformations complémentaires 28 et 29 laissent subsister entre les modules 90 et 92 assemblés une mobilité relative selon la direction longitudinale de leurs tranches latérales adjacentes, pour permettre le démontage. Par contre, tout déplacement relatif des deux modules transversalement à leur propre plan est interdit par les lisses et, localement, par les conformations d'emboîtement. Les moyens d'accrochage interdisent aux modules de s'écarter l'un de l'autre parallèlement aux lisses.

Ainsi, en position installée de la cloison, les tranches latérales des modules 90 et 92 en regard l'une de l'autre s'emboîtent parfaitement, sensiblement sans jeu ni décalage. Le profil sinueux de la jonction entre les modules empêche la lumière de filtrer entre les modules adjacents tels que 90, 92 et 93, et constitue une barrière phonique efficace.

Les conformations 28 et 29 assurent le centrage des deux modules adjacents 90 et 92 par rapport à leur plan moyen, et permettent d'obtenir une surface de cloison parfaitement régulière.

La figure 14 illustre l'obtention de la coque 12 d'un module. Avantageusement, celle-ci est réalisée à partir d'une plaque 44 de tôle poinçonnée et pliée.

Dans cette plaque sont découpées les fentes 21 et encoches 22 destinées aux liaisons du module avec les lisses haute 112 et basse 114.

Les premiers et seconds moyens d'accrochage 31 et 32, chacun au nombre de trois répartis sur la hauteur, sont découpés dans la structure sensiblement creuse de chaque module. Les pattes 34 sont définies chacune par une fente en U 48.

Puis cette plaque 44 est pliée selon des lignes de pliage 46, de manière à réaliser la coque 12 du module.

Pour démonter des modules lorsque la cloison est en place, les opérations inverses de celles décrites pour le montage sont à effectuer. Pour démonter le premier module, on le soulève pour désengager les moyens d'accrochage par rapport aux deux modules voisins et en même temps pour dégager ce module de la lisse basse. Puis on tire à soi la base de module avec effort pour vaincre la résistance élastique due à l'encliquetage des conformations 28 et 29 avec les conformations complémentaires 29 et respectivement 28 des deux modules voisins, puis on laisse retomber le module en avant de la lisse basse, pour le dégager de la lisse haute. Les modules suivants peuvent être démontés de la même manière, sauf qu'après le mouvement vertical de décrochage on aura alors la possibilité de déplacer le module à démonter dans son propre plan pour déboîter sans effort les conformations complémentaires 28, 29 avant de tirer à soi la base du module pour le dégager de la lisse basse. Un tel mouvement horizontal sera même nécessaire pour les modules devant être dégagés des guides d'extrémité 6.

Une variante d'exécution du module selon l'invention est illustrée aux figures 15 à 18, et ne sera décrite que pour ses différences avec le mode de réalisation précédemment décrit.

La figure 15 représente en coupe horizontale la coque extérieure 12 du module 9. Les moyens d'assemblage 18, 19 comprennent des moyens d'accrochage 28, 29 analogues à ceux déjà décrits. Comme illustré plus en détail aux figures 16 et 17, les conformations sensiblement complémentaires 28, 29 des tranches latérales 16, 17 restent respectivement sensiblement concave et convexe. Elles présentent chacune trois zones successives 282, 283, 284, 292, 293, 294, la première zone 282, 292 étant adjacente au grand côté fermé 13 du "C" et sensiblement perpendiculaire au plan moyen PM du module, la deuxième zone 283, 293 étant oblique par rapport à la première zone, et la troisième zone 284, 294 étant oblique par rapport à la première zone et oblique d'obliquité inverse par rapport à la deuxième zone, la deuxième et la troisième zones définissant une forme générales en "V". Dans cette variante d'exécution, le profil des tranches latérales de la coque n'est pas symétrique, les portions inclinées dudit profil sont déportées vers le côté ouvert de la coque, ce qui facilite le flexion des ailes latérales de ladite coque 12 pour l'engagement d'un module 92 entre deux modules 90, 93 déjà installés (figure 18).

Bien sûr, l'invention n'est pas limitée aux exemples qui viennent d'être décrits et de nombreux aménagements peuvent être apportés à ces exemples sans sortir du cadre de l'invention.

La coque ou autre structure sensiblement creuse de chaque module peut être réalisée dans tout autre matériau, métallique ou non métallique, compatible avec les opérations d'emboîtement mutuel, si nécessaire d'encliquetage et de désencliquetage, et/ou d'accrochage des modules adjacents. Les modules peuvent comporter un ouvrant tel qu'une porte, et/ou une partie vitrée.

Les conformations complémentaires 28 et 29 peuvent être inversées, et être placées sur l'une ou l'autre des tranches latérales des modules.

D'autres formes que la forme en "V" conviennent également pour assurer la liaison jointive des modules et/ou l'encliquetage des modules.

Les moyens d'accrochage 31 et 32 peuvent être inversés. D'autres formes sont également envisageables pour réaliser l'accrochage, notamment avec une patte orientée verticalement.

Le nombre des dispositifs d'accrochage est variable. Il suffit d'un dispositif d'accrochage pour obtenir un accrochage stable de deux modules adjacents. Ce nombre peut être avantageusement augmenté lorsque l'on désire améliorer la résistance au feu de la cloison en retardant la déformation des parois sous l'effet de la chaleur. Les dimensions des différents moyens 34, 36, 37, 38 du dispositif d'accrochage peuvent également varier en fonction du nombre de dispositifs prévus sur les modules, pour optimiser encore la résistance au feu de la cloison.

## Revendications

1. Module (9, 90, 92, 93) pour cloison modulaire (1) destinée à séparer deux espaces voisins (2, 3) d'un bâtiment, ladite cloison modulaire (1) étant constituée de deux parois parallèles (7) séparées par un intervalle (8), chaque paroi (7) étant composée de tels modules (9, 90, 92, 93) assemblés directement entre eux, le module ayant une face arrière tournée vers ledit intervalle (8) et une façade opposée à l'intervalle et définie par une coque extérieure (12), la coque extérieure (12) ayant un profil horizontal, sensiblement rectangulaire et en forme de "C", terminé par des rabats opposés qui, avec l'ouverture située entre eux, correspondent à la face arrière du module (9, 90, 92, 93), et chaque rabat étant raccordé à la façade de la coque par une bande latérale formant la tranche du module destinée à être adjacente à un module voisin, et chaque bande latérale et le rabat associé formant ensemble une aile sensiblement libre de fléchir élastiquement par rapport à la façade.

2. Module selon la revendication 1, **caractérisé en ce que** la coque extérieure (12) est réalisée à partir d'une unique plaque de tôle poinçonnée et pliée.

3. Module selon la revendication 1 ou 2, **caractérisé en ce que**, à ses extrémités supérieure et inférieure, chaque aile est séparée du reste de la coque, au moins en ce qui concerne le rabat et une partie de la largeur de la bande latérale à partir du rabat.

4. Module selon l'une des revendications 1 à 3, **caractérisé en ce que** les deux bandes latérales opposées du module présentent des profils complémentaires d'encliquetage réversible.

5. Module selon l'une des revendications 1 à 4, **caractérisé en ce que** les bandes latérales comportent des moyens d'accrochage complémentaires capables d'empêcher les modules voisins d'une même paroi de s'écarter l'un de l'autre par un mouvement relatif horizontal dans le plan de la paroi.

6. Module selon l'une des revendications 1 à 5, **caractérisé en ce que** la coque retient un garnissage qui est apparent sur la face arrière entre les rabats.

7. Module selon l'une des revendications 1 à 6, **caractérisé en ce que** chaque bande latérale a une face intérieure adjacente à un garnissage de la cloison et une face extérieure de contact avec la bande latérale d'un module voisin.

8. Dispositif (10) d'assemblage comprenant des modules selon l'une quelconque des revendications 1 à 7, destiné à assembler entre eux un premier et un second modules de cloisonnement (90, 92) adjacents pour constituer au moins une partie d'une paroi d'une cloison modulaire à double paroi, comprenant des premiers moyens d'assemblage (28, 31, 34) situés sur le premier desdits modules, capables de coopérer directement avec des seconds moyens d'assemblage (29, 32, 36, 37, 38, 39) situés sur le second desdits modules, pour former entre lesdits modules une liaison mécanique s'opposant à un déplacement relatif des deux modules transversalement à leur propre plan, **caractérisé en ce que** lesdits premiers et seconds moyens d'assemblage (28, 29, 31, 32, 34, 36, 37, 38, 39), portés respectivement par les bandes latérales en regard desdits modules adjacents, sont conçus pour lier mécaniquement les deux modules montés avec leurs façades d'un même côté.

9. Dispositif selon la revendication 8, **caractérisé en ce que** les premiers et les seconds moyens d'assemblage comprennent des conformations (28, 29) sensiblement complémentaires sur au moins une partie de la tranche latérale de chacun desdits modules respectivement, ces deux conformations (28, 29) s'emboîtant mutuellement pour réaliser une liaison jointive entre lesdits modules.

10. Dispositif (10) selon la revendication 9, **caractérisé en ce que** lesdites conformations (28, 29) d'emboîtement mutuel autorisent un encliquetage réversible des tranches latérales respectives des deux modules, en regard l'une de l'autre, par un mouvement relatif (41) transversal au plan des modules lors du montage et du démontage de l'un des modules à côté de l'autre se trouvant à l'état installé.

11. Dispositif (10) selon la revendication 9 ou 10, **caractérisé en ce que** lesdites conformations (28, 29) d'emboîtement mutuel présentent des faces de guidage à l'engagement (286, 299 ; 296, 289; 282, 294; 292, 284) lors de l'assemblage des modules par encliquetage.

12. Dispositif (10) selon l'une des revendications 9 à 11, **caractérisé en ce qu'**à l'état mutuellement emboîté, les conformations (28, 29) complémentaires laissent subsister entre les modules assemblés une mobilité relative selon la direction longitudinale de leurs tranches latérales adjacentes.

13. Dispositif (10) selon l'une quelconque des revendications 9 à 12, **caractérisé en ce que** lesdites conformations (28, 29) d'emboîtement mutuel comprennent un profil latéral sensiblement concave (28), sur au moins une partie de la tranche latérale du premier desdits modules, et un profil latéral sensiblement convexe (29) sur au moins une partie de la tranche latérale du second desdits modules.

14. Dispositif (10) selon la revendication 13, **caractérisé en ce que** lesdits profils latéraux respectivement concave et convexe présentent une forme générale de "V".

15. Dispositif (10) selon la revendication 13 ou 14, **caractérisé en ce que** lesdits profils latéraux (28, 29) respectivement concave et convexe présentent chacun quatre zones rectilignes successives (286, 287, 288, 289, 296, 297, 298, 299), la première zone (286, 296) étant sensiblement perpendiculaire au plan moyen (PM) du module, la deuxième zone (287, 297) étant oblique par rapport à la première zone, les troisièmes (288, 298) et quatrième zones (289, 299) étant respectivement symétriques des deuxième et première zones par rapport au plan moyen du module, la deuxième et la troisième zone définissant une forme générale de "V".

16. Dispositif (10) selon la revendication 13 ou 14, **caractérisé en ce que** lesdits profils latéraux (28, 29) respectivement concave et convexe présentent chacun trois zones successives (282, 283, 284, 292, 293, 294), la première zone (282, 292) étant adjacente à la façade (13) du module et sensiblement perpendiculaire au plan moyen (PM) du module, la deuxième zone (283, 293) étant oblique par rapport à la première zone, et la troisième zone (284, 294) étant oblique par rapport à la première zone et oblique d'obliquité inverse par rapport à la deuxième zone, la deuxième et la troisième zones définissant une forme générale de "V".

17. Dispositif (10) selon l'une quelconque des revendications 8 à 16, **caractérisé en ce que** les premiers moyens d'assemblage présentent au moins un premier moyen d'accrochage (31) et les seconds moyens d'assemblage présentent au moins un second moyen d'accrochage (32) capable de coopérer avec le premier moyen d'accrochage pour réaliser un accrochage des deux modules adjacents en position installée de la cloison, et **en ce que** les deux moyens d'accrochage (31, 32) comprennent l'un un orifice (36) et l'autre une patte (34) destinée à faire saillie dans ledit orifice (36).

18. Dispositif (10) selon la revendication 17, **caractérisé en ce que** l'orifice (36) présente un contour définissant un téton (37) derrière lequel se place la patte (34) lorsque les moyens d'accrochage sont à l'état accroché, et au moins une ouverture d'échappement (38, 39) placée à côté dudit téton (37).

19. Dispositif (10) selon la revendication 18, **caractérisé en ce qu'**il y a une ouverture d'échappement (38, 39) de part et d'autre du téton (37).

20. Dispositif (10) selon l'une des revendications 17 à 19, **caractérisé en ce que** les moyens d'accrochage du premier et du second modules passent d'un état mutuel décroché à un état mutuel accroché par un mouvement relatif des deux modules orienté parallèlement à la direction longitudinale des tranches adjacentes des deux modules.

21. Dispositif selon la revendication 20, **caractérisé en ce que** le mouvement relatif orienté parallèlement aux tranches adjacentes des deux modules est précédé par un mouvement d'alignement préalable (41, 47) orienté transversalement à la direction longitudinale des tranches adjacentes des deux modules.

22. Dispositif selon l'une des revendications 17 à 21, **caractérisé en ce que** les premiers et seconds moyens d'accrochage (31, 32) sont définis par des ouvertures (36, 48) à contours appropriés formées dans une coque (12) de chaque module.

23. Procédé pour monter une cloison modulaire, dans lequel, après avoir mis en place un premier module de cloisonnement entre des lisses haute (112) et basse (114), on mène les étapes suivantes:
- on présente un second module (92) identique au module déjà mis en place, les deux modules étant disposés selon la même orientation;
- on réalise par déplacement du second module (92) vers le haut un interengagement entre le bord supérieur du second module (92) et la lisse haute (112);
- on rabat le bord inférieur du second module (92) au-dessus de la lisse basse (114); et
- on provoque une retombée du second module (92) jusqu'à ce qu'il repose sur la lisse basse (114), avec interpénétration du second module et de la lisse basse,
procédé dans lequel on combine avec lesdites étapes au moins une opération d'interengagement direct entre les tranches adjacentes du premier (90, 93) et du second (92) modules, **caractérisé en ce que** la position haute du second module (92), après rabattement du bord inférieur du second module et interengagement des tranches adjacentes du premier et du second modules, produit simultanément un alignement entre des moyens d'accrochage mutuel (31, 32) prévus sur la tranche des premier et second modules, à la suite de quoi la retombée du second module (92) provoque simultanément l'interpénétration des moyens d'accrochage (31, 32).

24. Procédé selon la revendication 23, **caractérisé en ce que** le montage du second module (92) se fait entre deux premiers modules (90, 93) séparés par un espace correspondant à celui nécessaire pour recevoir sensiblement sans jeu le second module (92) entre eux.

25. Procédé pour démonter une cloison modulaire, **caractérisé en ce qu'**il comprend les étapes inverses de celles définies par l'une au moins des revendications 23 ou 24, exécutées dans l'ordre inverse.

## Patentansprüche

1. Modul (9,90,92,93) für eine Modultrennwand (1), die dazu bestimmt ist, zwei benachbarte Räume (2,3) eines Gebäudes voneinander zu trennen, und die aus zwei durch einen Zwischenraum (8) getrennten parallelen Wänden (7) besteht, deren jede aus solchen direkt miteinander verbundenen Modulen (9,90,92,93) besteht, wobei das Modul eine dem Zwischenraum (8) zugewandte Rückseite und eine dem Zwischenraum entgegengesetzte Fassade besitzt, die durch eine Außenachale (12) gebildet wird, wobei die Außenschale (12) ein horizontales im wesentlichen rechteckiges und C-förmiges Profil besitzt, an dessen Enden einander entgegengesetzte Abwinklungen vorgesehen sind, die mit der zwischen ihnen gelegenen Öffnung der Rückseite des Moduls (9,90,92,93) entsprechen und deren jede mit der Fassade der Schale über ein Seitenband verbunden ist, das die Seitenwange des Moduls bildet und dazu bestimmt ist, an einem benachbarten Modul anzuliegen, wobei jedes Seitenband und die zugeordnete Abwinklung zusammen einen Flügel bilden, der sich gegenüber der Fassade im wesentlichen frei elastisch verbiegen kann.

2. Modul nach Anspruch 1, **dadurch gekennzeichnet, dass** die Außenschale (12) aus einer einzigen gestanzten und gebogenen Blechplatte hergestellt ist.

3. Modul nach Anspruch 1 oder 2, **dadurch gekennzeichnet, dass** jeder Flügel an seinem oberen und unteren Ende, zumindest was die Abwinklung und einen Teil der Breite des Seitenbandes von der Abwinklung an anlangt, vom Rest der Schale getrennt ist.

4. Modul nach einem der Ansprüche 1 bis 3, **dadurch gekennzeichnet, dass** die beiden einander entgegengesetzten Seitenbänder des Moduls einander ergänzende Profile zur reversiblen Einklinkung besitzen.

5. Modul nach einem der Ansprüche 1 bis 4, **dadurch gekennzeichnet, dass** die Seitenbänder einander ergänzende Einhakmittel aufweisen, die verhindern können, dass die benachbarten Module ein und derselben Wand sich durch eine horizontale Relativbewegung in der Ebene der Wand voneinander entfernen.

6. Modul nach einem der Ansprüche 1 bis 5, **dadurch gekennzeichnet, dass** die Schale ein Futter zurückhält, das auf der Rückseite zwischen den Abwinklungen sichtbar ist.

7. Modul nach einem der Ansprüche 1 bis 6, **dadurch gekennzeichnet, dass** jedes Seitenband eine an einem Futter der Trennwand anliegende Innenseite und eine Außenseite besitzt, die mit dem Seitenband eines benachbarten Moduls in Kontakt kommt.

8. Verbindungsvorrichtung (10), die Module nach einem der Ansprüche 1 bis 7 umfasst und dazu bestimmt ist, ein erstes und eine zweites Trennwandmodul (90,92) miteinander zu verbinden, die aneinander anliegen, um mindestens einen Teil einer Wand einer doppelwandigen Modultrennwand zu bilden, und erste Verbindungsmittel (28,31,34) umfasst, die auf dem ersten dieser Module vorgesehen sind und mit zweiten Verbindungsmitteln (29,32,36,37,38,39) direkt zusammenwirken können, die auf dem zweiten dieser Module vorgesehen sind, um zwischen diesen Modulen eine mechanische Verbindung zu bilden, die sich einer Relativbewegung der beiden Module quer zu ihrer eigenen Ebene widersetzt, **dadurch gekennzeichnet, dass** die ersten und zweiten Verbindungsmittel (28,29,31,32,34,36,37,38,39), die jeweils von den einander gegenüberstehenden Seitenbändern dieser benachbarten Module getragen sind, dafür ausgelegt sind, die beiden mit ihren Fassaden auf der gleichen Seite montierten Module mechanisch miteinander zu verbinden.

9. Vorrichtung nach Anspruch 8, **dadurch gekennzeichnet, dass** die ersten und die zweiten Verbindungsmittel sich im wesentlichen ergänzende Ausformungen (28,29) auf mindestens einem Teil der Seitenwange jedes der Module umfassen, wobei diese beiden Ausformungen (28,29) ineinandergreifen, um eine aneinanderstoßende Verbindung zwischen den Modulen herzustellen.

10. Vorrichtung (10) nach Anspruch 9, **dadurch gekennzeichnet, dass** die Ausformungen (28,29) zum Ineinandergreifen eine reversible Verklinkung der entsprechenden Seitenwangen der beiden einander gegenüberstehenden Module durch eine Relativbewegung (41) quer zur Ebene der Module bei der Montage eines der Module neben dem anderen, das sich im installierten Zustand befindet, und bei seiner Demontage gestatten.

11. Vorrichtung (10) nach Anspruch 9 oder 10, **dadurch gekennzeichnet, dass** die Ausformungen (28,29) zum Ineinandergreifen Führungsflächen (286,299;296,289;282, 294;292,284) zur Einführung bei der Verbindung der Module durch Einklinkung aufweisen.

12. Vorrichtung (10) nach einem der Ansprüche 9 bis 11, **dadurch gekennzeichnet, dass** die einander ergänzenden Ausformungen (28,29) im ineinandergreifenden Zustand zwischen den verbundenen Modulen eine Relativbeweglichkeit in der Längsrichtung ihrer aneinander anliegenden Seitenwangen bestehen lassen.

13. Vorrichtung (10) nach einem der Ansprüche 9 bis 12, **dadurch gekennzeichnet, dass** die Außformungen (28,29) zum Ineinandergreifen ein im wesentlichen konkaves Seitenprofil (28) auf mindestens einem Teil der Seitenwange des ersten dieser Module und ein im wesentlichen konvexes Seitenprofil (29) auf mindestens einem Teil der Seitenwange des zweiten dieser Module umfassen.

14. Vorrichtung(10) nach Anspruch 13, **dadurch gekennzeichnet, dass** das konkave und das konvexe Seitenprofil jeweils eine allgemeine V-Form besitzen.

15. Vorrichtung (10) nach Anspruch 13 oder 14, **dadurch gekennzeichnet, dass** das konkave Seitenprofil (28) und das konvexe Seitenprofil (29) jeweils vier aufeinanderfolgende geradlinige Zonen (286,287,288,289,296,297,298,299) aufweisen, wobei die erste Zone (286,296) im wesentlichen zur Mittelebene (PM) des Moduls senkrecht ist, die zweite Zone (287,297) zur ersten Zone schräg ist, die dritte Zone (288,298) und die vierte Zone (289,299) zur zweiten bzw. zur ersten Zone bezüglich der Mittelebene des Moduls symmetrisch sind und die zweite und die dritte Zone eine allgemeine V-Form bilden.

16. Vorrichtung (10) nach Anspruch 13 oder 14, **dadurch gekennzeichnet, dass** das konkave und das konvexe Seitenprofil (28,29) jeweils drei aufeinanderfolgende Zonen (282,283, 284,292,293,294) aufweisen, wobei die erste Zone (282,292) an die Fassade (13) des Moduls anschließt und zur Mittelebene (PM) des Moduls im wesentlichen senkrecht ist, die zweite Zone (283,293) zur eraten Zone schräg ist und die dritte Zone (284,294) zur ersten Zone schräg ist und in umgekehrter Neigung schräg zur zweiten Zone ist, wobei die zweite und die dritte Zone eine allgemeine V-Form bilden.

17. Vorrichtung (10) nach einem der Ansprüche 8 bis 16, **dadurch gekennzeichnet, dass** die ersten Verbindungsmittel mindestens ein erstes Einhakmittel (31) und die zweiten Verbindungsmittel mindestens ein zweites Einhakmittel (32) aufweisen, das mit dem ersten Einhakmittel zusammenwirken kann, um eine Verhakung der beiden aneinander anliegenden Module in installierter Stellung der Trennwand herzustellen, und dass von den beiden Einhakmittel (31,32) das eine eine Öffnung (36) und das andere einen Lappen (34) umfasst, der dazu bestimmt ist, in diese Öffnung (36) hineinzuragen.

18. Vorrichtung (10) nach Anspruch 17, **dadurch gekennzeichnet, dass** die Öffnung (36) einen Umriss besitzt, der eine Zunge (37), hinter die der Lappen (34) gelangt, wenn die Einhakmittel im verhakten Zustand sind, und mindestens eine neben der Zunge (37) angeordnete Austrittsöffnung (38,39) abgrenzt.

19. Vorrichtung (10) nach Anspruch 18, **dadurch gekennzeichnet, dass** eine Austrittsöffnung (38,39) zu beiden Seiten der Zunge (37) vorgesehen ist.

20. Vorrichtung (10) nach einem der Ansprüche 17 bis 19, **dadurch gekennzeichnet, dass** die Einhakmittel des ersten und des zweiten Moduls von einem voneinander ausgehakten Zustand durch eine Relativbewegung der beiden Module, die zur Längsrichtung der aneinander anliegenden Seitenwangen der beiden Module parallel gerichtet ist, in einen miteinander verhakten Zustand übergehen.

21. Vorrichtung nach Anspruch 20, **dadurch gekennzeichnet, dass** vor der Relativbewegung, die zu den aneinander anliegenden Seitenwangen der beiden Module parallel gerichtet ist, eine vorhergehende Ausfluchtungsbewegung (41,47) stattfindet, die quer zu der Längsrichtung der aneinander anliegenden Seitenwangen der beiden Module gerichtet ist.

22. Vorrichtung nach einem der Ansprüche 17 bis 21, **dadurch gekennzeichnet, dass** das erste und das zweite Einhakmittel (31,32) durch Öffnungen (36,48) mit geeigneten Umrissen abgegrenzt sind, die in einer Schale (12) jedes Moduls gebildet sind.

23. Verfahren zur Montage einer Modultrennwand, bei dem nach Installierung eines eraten Trennwandmoduls zwischen der oberen Schiene (112) und der unteren Schiene (114) folgende Schritte durchgeführt werden:
- man setzt ein zweites Modul (92) ein, das mit dem bereits installierten Modul identisch ist, wobei die beiden Module in derselben Ausrichtung angeordnet sind,
- man stellt durch Bewegung des zweiten Moduls (92) nach oben ein Ineinandergreifen zwischen dem oberen Rand des zweiten Moduls (92) und der oberen Schiene (112) her,
- man schwenkt den unteren Rand des zweiten Moduls (92) über die untere Schiene (114) ein und
- man bewirkt eine Absenkung des zweiten Moduls (92), bis es auf der unteren Schiene (114) aufliegt, wobei das zweite Modul und die untere Schiene ineinander eindringen,
Verfahren, bei welchem man mit diesen Schritten mindestens einen Arbeitsgang des direkten Ineinandersteckens zwischen den aneinander anliegenden Seitenwangen des ersten (90,93) und des zweiten (92) Moduls kombiniert, **dadurch gekennzeichnet, dass** die obere Stellung des zweiten Moduls (92) nach Einschwenken des unteren Rands des zweiten Moduls und Ineinandertreten der aneinander anliegenden Seitenwangen des eraten und des zweiten Moduls gleichzeitig eine Ausfluchtung zwischen auf der Seitenwange des eraten und des zweiten Moduls vorgesehenen Mitteln (31,32) zur gegenseitigen Verhakung erzeugt, worauf das Absenken des zweiten Moduls (92) gleichzeitig das Ineinandereindringen der Verhakungsmittel (31,32) bewirkt.

24. Verfahren nach Anspruch 23, **dadurch gekennzeichnet, dass** die Montage des zweiten Moduls (92) zwischen zwei ersten Modulen (90,93) stattfindet, die durch einen Raum getrennt sind, der dem Raum entspricht, der zur im wesentlichen spielfreien Aufnahme des zweiten Moduls (92) zwischen diesen erforderlich ist.

25. Verfahren zur Demontage einer Modultrennwand, **dadurch gekennzeichnet, dass** es die zu den Schritten gemäß mindestens einem der Ansprüche 23 und 24 umgekehrten Schritte umfasst, die in der umgekehrten Reihenfolge durchgeführt werden.

## Claims

1. A module (9, 90, 92, 93) for a modular partition (1) intended to separate two neighbouring rooms (2, 3) of a building, said modular partition (1) being comprised of two parallel walls (7) separated by a clearance (8), each wall (7) being composed of such modules (9, 90, 92, 93) directly assembled with each other, the module having a back face facing said clearance (8) and a front face facing away from the clearance and defined by an external shell (12) having a horizontal profile which is substantially rectangular and in the shape of a "C" terminated by opposite folded back portions which, with the opening therebetween, correspond to the back face of the module (9, 90, 92, 93), and each folded back portion being connected to the front face of the shell by a side strip forming the edge of the module, said edge being intended to be adjacent to a neighbouring module, wherein each side strip and the corresponding folded-back portion form together a wing which is substantially free to resiliently bend with respect to the front face.

2. A module according to claim 1, **characterized in that** the external shell (12) is produced from a single metal sheet plate which is punched and folded.

3. A module according to claim 1 or 2, **characterized in that** each wing is disconnected from the rest of the shell at each of the upper and lower ends of the wing, at least as far as the folded back portion and part of the width of the lateral strip from the folded back portion are concerned.

4. A module according to one of claims 1 to 3, **characterized in that** the opposed side strips of the module exhibit complementary profiles for reversible snap fit.

5. A module according to one of claims 1 to 4, **characterized in that** the side strips are provided with complementary hooking means capable of preventing the neighbouring modules of a same wall from being spaced apart from each other by a relative horizontal movement along the plane of the wall.

6. A module according to one of claims 1 to 5, **characterized in that** the shell supports a padding which is apparent on the back face between the folded-back portions.

7. A module according to one of claims 1 to 6, **characterized in that** each side strip has an inner face adjacent a partition padding and an external face for contact with the side strip of the neighbouring module.

8. An assembling device (10), comprising modules according to anyone of claims 1-7, adapted for assembling with each other a first and a second adjacent partitioning modules (90, 92) thereby to form at least part of a wall of a dual-wall modular partition, comprising first assembling means (28, 31, 34) located on a first said module, and capable of directly cooprating with second assembling means (29, 32, 36, 37, 38, 39) located on the second said module in order to form between said modules a mechanical connection precluding relative displacement of both modules transversely to their own plane, **characterized in that** said first and second assembling means (28, 29, 31, 32, 34, 36, 37, 38, 39), respectively carried by the mutually facing side strips of said adjacent modules, are designed for mechanically connecting both modules mounted with their front faces on a same side.

9. A device (10) according to claim 8, **characterized in that** the first and second assembling means comprise substantially complementary shaped elements (28, 29) over at least part of the side edge of each said module respectively, wherein both said shaped elements (28, 29) mutually fit for providing a closing connection between both modules.

10. A device (10) according to claim 9, **characterized in that** said shaped elements (28, 29) for mutual fitting permit reversible snap fitting of the respective mutually facing side edges of both modules, by a relative motion (41) which is transverse to the plane of the modules during mounting and dismounting of one of the modules besides the other being in the mounted state.

11. A device (10) according to claim 9 or 10, **characterized in that** said shaped elements (28, 29) for mutual fit are provided with insertion guide faces (286, 299; 296, 289; 282, 294; 292, 284) operable during assembly of the modules by snap fit.

12. A device (10) according to one of claims 9 to 11, **characterized in that** in the mutually fitted state, the complementary shaped elements (28, 29) let a relative movability remain between the assembled modules along a longitudinal direction of their adjacent side edges.

13. A device (10) according to one of claims 9 to 12, **characterized in that** said shaped elements (28, 29) for mutual fit comprise a substantially concave side profile (28) over at least part of the side edge of the first of said modules and a substantially convex side profile (29) over at least part of the side edge of the second said module.

14. A device (10) according to claim 13, **characterized in that** said side profiles which are concave and convex respectively, are generally V-shaped.

15. A device (10) according to claim 13 or 14, **characterized in that** said side profiles (28, 29) which are concave and convex, respectively, are each provided with four successive rectilinear zones (286, 287, 288, 289, 296, 297, 298, 299), wherein the first zone (286, 296) is substantially perpendicular to the median plane (PM) of the module, the second zone (287, 297) is oblique with respect to the first zone, the third (288, 298) and fourth (289, 299) zones being symmetrical to the second and first zones, respectively, with respect to the median plane of the module, and the second and third zones zones generally define a V-shape.

16. A device according to claim 13 or 14, **characterized in that** said side profiles (28, 29) which are concave and convex, respectively, are each provided with three successive rectilinear zones (282, 283, 284, 292, 293, 294), wherein the first zone (282, 292) is adjacent to the front face (13) of the module and substantially perpendicular to the median plane (PM) of the module, the second zone (283, 293) is oblique with respect to the first zone, and the third zone (284, 294) is oblique with respect to the first zone and oblique with a reverse obliquity with respect to the second zone, and the second and third zones generally define a V-shape.

17. A device (10) according to anyone of claims 8 to 16, **characterized in that** the first assembling means are provided with at least one first hooking means (31) and the second assembling means are provided with at least one second hooking means (32), which is capable of cooperating with the first hooking means for providing a hooked connection of both adjacent modules in a mounted condition of the partition , and **in that** both hooking means (31, 32) comprise, for one of them, a hole (36) and for the other of them a tongue (34) intended to project into said hole (36).

18. A device (10) according to claim 17, **characterized in that** said hole (36) is provided with an outline defining a projection (37) behind which the tongue (34) comes into location when the hooking means are in the hooked state, and at least one escape opening (38, 39) placed beside said projection (37).

19. A device (10) according to claim 18, **characterized in that** there is an escape opening (38, 39) on either side of the projection (37).

20. A device (10) according to one of claims 17 to 19, **characterized in that** said hooking means of the first and second modules change from a mutually unhooked state to a mutually hooked state by a relative motion of both modules in a direction parallel to the longitudinal direction of the adjacent edges of both modules.

21. A device according to claim 20, **characterized in that** the relative motion in a direction parallel to the adjacent edges of both modules is preceded by a preparatory aligning movement (41, 47) in a direction transverse to the longitudinal direction of the adjacent side edges of both modules.

22. A device according to one of claims 17 to 21, **characterized in that** said first and second hooking means (31, 32) are defined by openings (36, 48) having appropriate outlines formed in a shell (12) of each module.

23. A method for mounting a modular partitioning, wherein, once a first partition module is installed between a higher (112) and a lower (114) rail the following steps are performed :
- a second module (92) which is identical to the module already installed, is presented, both modules being arranged with a same orientation;
- the upper edge of the second module (92) is caused to engage the upper rail (112) by means of an upwardly directed displacement of the second module (92);
- the lower edge of the second module (92) is brought back above the lower rail (114); and
- the second module (92) is caused to fall back until it lies onto the lower rail (114), wherein the second module engages the lower rail,
a method in which said steps are combined with at least one process of direct engagement between the adjacent edges of the first (90, 93) and second (92) modules, **characterized in that**, once the lower edge of the second module has been brought back and the side edges of the first and second modules are in mutual engagement, the higher position of the second module (92) simultaneously produces an alignment between mutual hooking means (31, 32) provided on the edge of the first and second modules, whereafter the falling back of the second module (92) simultaneously causes mutual engagement of the hooking means (31, 32).

24. A method according to claim 23, **characterized in that** mounting of the second module (92) is performed between two first modules (90, 93) separated by a space corresponding to the one necessary for accomodating the second module (92) therebetween, substantially without play.

25. A method for dismounting a modular partitioning, **characterized by** comprising steps which are reverse with respect to those defined by anyone of claims 23 or 24, performed in the reverse order.
